# EUROPÄISCHE PATENTSCHRIFT

(11) **EP 3 643 202 B1**
(45) Veröffentlichungstag und Bekanntmachung des Hinweises auf die Patenterteilung: **23.02.2022**
(21) Anmeldenummer: 19202325.7
(22) Anmeldetag: 09.10.2019
(51) Int. Cl.: A47B 51/00, A47B 77/10, A47B 77/12

(54) **SCHUBLADE, MÖBELSTÜCK MIT SCHUBLADE UND VERFAHREN ZUM ÖFFNEN EINER SCHUBLADE**
DRAWER, FURNITURE WITH DRAWER AND METHOD FOR OPENING A DRAWER
TIROIR, MEUBLE AVEC TIROIR ET PROCÉDÉ POUR OUVRIR UN TIROIR

(30) Priorität: 26.10.2018 DE 102018126851; 26.10.2018 DE 102018126850
(43) Veröffentlichungstag der Anmeldung: 29.04.2020
(73) Patentinhaber: Bartel, Jörg, 14558 Nuthetal (DE)
(72) Erfinder: Bartel, Jörg, 14558 Nuthetal (DE)
(74) Vertreter: Hecht, Jan-David

(56) Entgegenhaltungen:
- DE-U1-202017 001 702
- JP-A- S59 166 104
- US-A1- 2014 001 425

## Beschreibung

Die vorliegende Erfindung betrifft eine Schublade nach dem Oberbegriff von Anspruch 1, ein Möbelstück nach dem Oberbegriff von Anspruch 12 und ein Verfahren zum Öffnen einer Schublade nach dem Oberbegriff von Anspruch 14.

Schubladen sind zumeist Teile von Möbelstücken, die geschlossen bzw. verschlossen werden können. Damit können in Schubladen Gegenstände gelagert werden, die einem direkten Zugriff oder Anblick entzogen werden sollen, womit auch zumeist ein Schutz gegen Lichteinfall und Verschmutzung verbunden ist.

Solche Schubladen können in sämtlichen vertikalen Höhen angeordnet sein, was letztlich nur von der Form und Dimensionierung des entsprechenden Möbelstücks abhängt. Zu solchen Möbelstücken zählen neben gewöhnlichen Schränken, die auch als Schrankwände vorliegen können, auch Regale, Sideboards, Kommoden und dgl., wobei sowohl stehende als auch hängende Möbelstücke möglich sind.

Da solche Schubladen in jeder Höhe angeordnet sein können, sollten sie vertikal verlagerbar sein, damit sie leicht eingesehen und befüllt bzw. entleert werden können. Hierzu ist aus der EP 3 066 959 B1 schon eine Schublade bekannt, die eine gekoppelte Bewegung dahingehend ausführt, dass zuerst die Schublade vollständig ausgezogen wird und dann eine Hubbewegung erfolgt. Nachteilig an dieser Lösung sind allerdings der relativ komplexe Aufbau und die notwendige Motorisierung.

Vor allem im Küchenbereich liegen zahlreiche Schubladen vor, die sehr praktisch sind, weil darin viele Dinge des täglichen Bedarfs jederzeit zugänglich verstaut werden können. Dabei versucht man, möglichst jeden Platz in einer Küchenmöblierung auszunutzen, weshalb beispielsweise auch Eckschränke bestehen, deren Böden herausschwenkbar sind, um an die darauf gelagerten Dinge optimal zugreifen zu können.

Eine Besonderheit stellen Spülenunterschränke dar, die dafür ausgebildet sind, eine Spüle, also beispielsweise ein Abwaschbecken aufzunehmen. Diese Spüle ist über einen Sifon als Geruchsverschluss mit einem Abfluss verbunden, weshalb entsprechender Platz in einem solchen Spülenunterschrank vorhanden sein muss. Dies schränkt allerdings die Nutzbarkeit des Spülenunterschranks stark ein.

Hierzu wurden schon Auszugsysteme für Abfall und dgl. für den Spülenunterschrank entwickelt. Beispielsweise ist aus der EP 3 326 490 A1 schon eine Lösung bekannt, bei der eine Frontplatte des Spülenunterschranks ausgezogen und eine an der Frontplatte vertikal bewegliche Schublade beim Ausziehen angehoben wird. Nachteilig an dieser Lösung sind wiederum der komplexe Aufbau und dass auch damit viel Platz verschenkt wird, weil diese Auszugsysteme nicht im Bereich vor dem Sifon angeordnet werden können.

Die JP S59 166 104 A beschreibt einen Schubladenauszug, bei dem eine Schublade, die als Box gestaltet ist, aus einem Schrank 2 entnehmbar gestaltet ist. Dabei wird die Box von einer im Schrankinneren vertikal oben angeordneten Position über eine außerhalb des Schrankes vertikal oben angeordnete Position in eine außerhalb des Schrankes vertikal abgesenkte Position überführt.

Die US 2014 001 425 A1 zeigt einen Küchenschrank, in dem ein Mixer oder dergleichen in einer Halterung angeordnet ist. Die Halterung weist einen Rahmen auf, der über horizontal angeordnete Schienen aus dem Schrank herausgezogen werden kann. Zusätzlich besteht eine Parallelogrammführung mit zwei Streben, die mit einem Ende drehbar an der Auflage für den Mixer befestigt sind und mit dem gegenüberliegenden Ende an dem Schrank, wobei die oberen Enden über drei Zahnräder miteinander gekoppelt sind, sodass sie synchron gedreht werden. Zusätzlich ist eine Gasdruckfeder vorgesehen, um den Hub zu dämpfen und auch eine Fixierung des Mixers in einer vorbestimmten Verschwenkung zu erreichen.

Es ist daher Aufgabe der vorliegenden Erfindung, eine Schublade bereitzustellen, die in einfacher Art und Weise eine vertikale Verlagerung ermöglicht. Diese Schublade soll vorzugsweise im Rahmen eines Spülenunterschranks verwendbar sein, wobei sie insbesondere vor einem Sifon anordenbar ist.

Diese Aufgabe wird gelöst mit der erfindungsgemäßen Schublade nach Anspruch 1, dem erfindungsgemäßen Möbelstück nach Anspruch 12 und dem erfindungsgemäßen Verfahren nach Anspruch 14. Vorteilhafte Weiterbildungen sind in den Unteransprüchen und in der nachfolgenden Beschreibung zusammen mit den Figuren angegeben.

Erfinderseits wurde erkannt, dass diese Aufgabe in überraschender Art und Weise dadurch besonders einfach gelöst werden kann, dass der Schubladenkörper an einem Schwenkelement angeordnet ist, dass den Schubladenkörper von einem vertikal ersten Niveau zu einem vertikal zweiten Niveau verlagert. Dadurch kann der Schubladenmechanismus besonders kompakt und einfach gehalten werden, so dass die Schublade auch vor einem Sifon angeordnet werden kann und trotzdem noch der Platz unter dem Sifon verwendbar bleibt.

Die erfindungsgemäße Schublade mit einem Schubladenkörper, wobei die Schublade eine Auszugsvorrichtung, die angepasst ist, den Schubladenkörper in horizontaler Richtung zu verlagern, und eine Hubvorrichtung aufweist, die angepasst ist, den Schubladenkörper in vertikaler Richtung von einem vertikalen ersten Niveau auf ein vertikales zweites Niveau zu verlagern, ist dadurch gekennzeichnet, dass eine Führung mit zumindest einem Schwenkelement besteht, das den Schubladenkörper vertikal verlagert.

In einer vorteilhaften Weiterbildung ist vorgesehen, dass die Führung Teil der Auszugsvorrichtung und der Hubvorrichtung ist, so dass die Auszugs-und die Hubbewegung und/oder die Absenk- und die Einzugsbewegung des Schubladenkörpers als gekoppelte Bewegungen ausführbar sind. Dann ist der Schubladenmechanismus besonders einfach aufgebaut.

In einer vorteilhaften Weiterbildung ist vorgesehen, dass die Führung die Auszugsvorrichtung und die Hubvorrichtung dahingehend zwangskoppelt, dass ausgehend von einer (insbesondere vollständig) eingezogenen Ruhestellung des Schubladenkörpers zuerst ein zumindest teilweiser Auszug des Schubladenkörpers erfolgt, bevor dann anschließend an die Auszugsbewegung oder gleichzeitig mit einer weiteren Auszugsbewegung die vertikale Verlagerung erfolgt, und/oder dass ausgehend von einer angehoben Auszugsstellung des Schubladenkörpers eine horizontale Einzugsbewegung des Schubladenkörpers nur nach oder während einer vertikalen Absenkbewegung möglich ist. Dadurch ist die Schublade besonders einfach und sicher betätigbar.

In einer vorteilhaften Weiterbildung ist vorgesehen, dass die Führung eine Kulissenführung aufweist, wobei bevorzugt das Schwenkelement mit der Kulissenführung gekoppelt ist. Dann lassen sich die Auszugsbewegung und/oder die Hubbewegung für beliebige Schrankgeometrien anpassen.

In einer vorteilhaften Weiterbildung ist vorgesehen, dass eine Führungsschiene besteht, an der ein Läufer angeordnet ist, wobei die Führungsschiene bevorzugt horizontal verläuft. Dadurch lässt sich die Auszugsbewegung besonders einfach und kraftsparend umsetzen.

Erfindungsgemäß ist vorgesehen, dass die Führung eine Führungskurve, bevorzugt in Form einer Rinne oder Nut aufweist, in der ein Führungselement, insbesondere eine Führungsrolle geführt wird. Dadurch ist die Führung besonders reibungsarm.

Erfindungsgemäß ist vorgesehen, dass die Führungskurve zumindest einen nur horizontal verlaufenden Abschnitt und einen sich daran anschließenden geneigt verlaufenden Abschnitt aufweist, wobei bevorzugt ein nur vertikal verlaufender Abschnitt sich an den geneigt verlaufenden Abschnitt anschließt, wobei insbesondere ein sich geneigt verlaufender Abschnitt an den nur vertikal verlaufenden Abschnitt anschließt. Dadurch ist die Führung besonders einfach aufgebaut.

In einer vorteilhaften Weiterbildung ist vorgesehen, dass die Führung eine Sicherungsstellung aufweist, die eine vertikal ausgefahrene Stellung des Schubladenkörpers, bevorzugt den Schubladenkörper auf dem vertikalen zweiten Niveau sichert. Dann kann die Schublade im vertikal angehobenen Zustand belasten ohne die vertikale Höhe zu verändern, weshalb die Schublade dann beispielsweise als Arbeitsplatz einsetzbar ist.

In einer vorteilhaften Weiterbildung ist vorgesehen, dass die Führung einen Umkehrpunkt aufweist, bei dem eine Einzugbewegung des Schubladenkörpers möglich ist, wobei diese Einzugsbewegung nicht auf dem vertikalen ersten Niveau erfolgt. Dadurch kann der Schubladenkörper in vertikal angehobener Stellung an das die Schublade beinhaltende Möbelstück angenähert oder in Anlage dazu gebracht werden, was nicht nur formschön ist, sondern auch die Verwendbarkeit des Schubladenkörpers als Arbeitsplatz verbessert.

In einer vorteilhaften Weiterbildung ist vorgesehen, dass der Schubladenkörper in vertikal aufstrebender Richtung vorgespannt gelagert ist, wobei für die Vorspannung bevorzugt ein Federelement, insbesondere eine Blattfeder oder eine Gasdruckfeder, besteht. Dadurch wird die Hubbewegung erleichtert und zusätzlich besteht auch eine Dämpfung.

In einer vorteilhaften Weiterbildung ist vorgesehen, dass zumindest eine Schutzwand besteht, die zumindest einen Teil der Führung seitlich überdeckt. Dadurch wird die Gefahr eines Einklemmens von Fingern oder dgl. vermindert bzw. verhindert.

In einer vorteilhaften Weiterbildung ist vorgesehen, dass zumindest zwei gegeneinander beweglich angeordnete Schutzwände bestehen, wobei bevorzugt drei Schutzwände bestehen, wovon insbesondere eine erste Schutzwand fest mit dem Läufer, eine zweite Schutzwand fest mit dem Schubladenkörper und eine dritte Schutzwand mit der Führung beweglich zwischen der ersten Schutzwand und zweiten Schutzwand verbunden ist. Dadurch wird der Einklemmschutz besonders effektiv.

In einer vorteilhaften Weiterbildung ist vorgesehen, dass der Schubladenkörper manuell horizontal ausziehbar und vertikal verlagerbar ausgebildet ist. Dadurch kann auf eine Motorisierung verzichtet werden, wodurch der Schubladenmechanismus sehr einfach bleibt.

In einer vorteilhaften Weiterbildung ist vorgesehen, dass das vertikale erste Niveau tiefer liegt als das vertikale zweite Niveau. Dadurch ist sichergestellt, dass der Schubladenkörper angehoben wird.

In einer vorteilhaften Weiterbildung ist vorgesehen, dass die Schublade so ausgebildet ist, dass der Schubladenkörper während des horizontalen bzw. vertikalen Verlagerns nicht unter ein unteres Niveau der Auszugsvorrichtung abgesenkt wird. Dadurch wird verhindert, dass der Platz unter der Schublade beeinträchtigt wird.

In einer vorteilhaften Weiterbildung ist vorgesehen, dass der Schubladenkörper an einer Parallelogrammführung angeordnet ist, die sicherstellt, dass der Schubladenkörper in allen Betriebszuständen der Schublade vertikal aufrecht ausgerichtet ist. Dadurch kann nichts aus der Schublade austreten. Bevorzugt verläuft die Parallelogrammführung zwischen einem Führungshalter und dem Schubladenkörper, wobei der Führungshalter insbesondere an der Führungsschiene angeordnet ist. Vorzugsweise ist das Schwenkelement ein Teil der Parallelogrammführung, wobei das Führungselement bevorzugt an dem Schwenkelement angeordnet ist.

Unabhängiger Schutz wird beansprucht für ein Möbelstück mit der erfindungsgemäßen Schublade.

In einer vorteilhaften Weiterbildung ist vorgesehen, dass es sich um einen Schrank, eine Kommode, einen Tisch, einen Rollcontainer, einen Bürocontainer, einen Sekretär, ein Sidebord, eine Theke, ein Vertiko oder eine Vitrine handelt, wobei das Möbelstück bevorzugt ein Spülenunterschrank ist. Solche Möbelstücke sind für die erfindungsgemäße Schublade besonders geeignet.

Unabhängiger Schutz wird beansprucht für das erfindungsgemäße Verfahren zum Öffnen einer Schublade mit einem Schubladenkörper, wobei die Schublade eine Auszugsvorrichtung, die angepasst ist, den Schubladenkörper in horizontaler Richtung zu verlagern, und eine Hubvorrichtung aufweist, die angepasst ist, den Schubladenkörper in vertikaler Richtung von einem vertikalen ersten Niveau auf ein vertikales zweites Niveau zu verlagern, wobei eine Führung mit zumindest einem Schwenkelement verwendet wird, das den Schubladenkörper vertikal verlagert, dass sich dadurch auszeichnet, dass die Führung eine Führungskurve aufweist, in der ein Führungselement geführt wird, wobei die Führungskurve zumindest einen nur horizontal verlaufenden Abschnitt und einen sich daran anschließenden geneigt verlaufenden Abschnitt aufweist.

In einer vorteilhaften Weiterbildung ist vorgesehen, dass die erfindungsgemäße Schublade verwendet wird.

Die Merkmale und weitere Vorteile der vorliegenden Erfindung werden im Folgenden anhand der Beschreibung eines bevorzugten Ausführungsbeispiels im Zusammenhang mit den Figuren deutlich werden. Dabei zeigen rein schematisch:
- Fig. 1: das erfindungsgemäße Möbel mit der erfindungsgemäßen Schublade in einer vollständig eingezogenen Betriebsstellung in einer perspektivischen Schnittansicht,
- Fig. 2: das erfindungsgemäße Möbel nach Fig. 1 in einer vertikal eingerasteten Betriebsstellung der erfindungsgemäßen Schublade in einer perspektivischen Schnittansicht,
- Fig. 3: das erfindungsgemäße Möbel nach Fig. 1 in einer vollständig eingezogenen Betriebsstellung in einer seitlichen Schnittansicht,
- Fig. 4: das erfindungsgemäße Möbel nach Fig. 1 in einer vollständig ausgezogenen Betriebsstellung in einer seitlichen Schnittansicht,
- Fig. 5: das erfindungsgemäße Möbel nach Fig. 1 in einer vertikal eingerasteten Betriebsstellung in einer seitlichen Schnittansicht,
- Fig. 6: das erfindungsgemäße Möbel nach Fig. 4 in einer alternativen seitlichen Schnittansicht,
- Fig. 7: das erfindungsgemäße Möbel nach Fig. 5 in einer alternativen seitlichen Schnittansicht,
- Fig. 8: die perspektivische Ansicht eines Teils der Führung der erfindungsgemäßen Schublade nach Fig. 1 und
- Fig. 9: die Führungskurve der Führung nach Fig. 8 in einer Draufsicht.

In den Fig. 1 bis 9 ist das erfindungsgemäße Möbelstück 10 mit der erfindungsgemäßen Schublade 12 in einer bevorzugten Ausgestaltung in mehreren Ansichten gezeigt.

Es ist zu erkennen, dass das erfindungsgemäße Möbelstück 10 ein Spülenunterschrank 10 ist, der eine Spüle 14 aufweist, die in üblicher Art und Weise mit einem Sifon 16 verbunden und durch eine Blende 18 verblendet ist.

Der Schülenunterschrank 10 weist einen Schrankkörper 20 auf mit einer Arbeitsplatte 22, in die die Spüle 14 eingelassen ist.

Die Schublade 12 weist eine Führung 24 auf und einen Schubladenkörper 26, der von einer Blende (nicht gezeigt) nach vorn so verblendet wird, dass im vollständig eingezogenen Betriebszustand der Schublade 12 diese Blende mit der Blende 18 fluchtet.

Die Führung 24 weist eine Führungsschiene 28 auf, die fest mit dem Schrankkörper 20 und einer Führungsplatte 30 verschraubt ist, wobei die Führungsplatte 30 eine Führungskurve 32 in Form einer Rille 32 aufweist.

In der Führungsschiene 28 läuft ein horizontal verschiebbarer Läufer 34 in der Form eines Schlittens 34, an dem ein Führungshalter 36 befestigt ist, dessen vorderer Teil als erste Schutzwand 37 ausgebildet ist. An dem Führungshalter 36 sind eine obere Bewegungsführung 38 und eine untere Bewegungsführung 40 drehbeweglich 42, 44 angeordnet, wobei die obere Bewegungsführung 38 und die untere Bewegungsführung 40 drehbeweglich 46, 48 mit dem Schubladenkörper 26 verbunden sind, wodurch sich diesbezüglich eine Parallelogrammführung 50 ergibt, die sicherstellt, dass der Schubladenkörper 26 sich in allen Betriebszuständen der Führung 24 stets in vertikal aufrechter Ausrichtung befindet.

An der unteren Bewegungsführung 40 ist weiterhin eine Blattfeder 52 angeordnet, die gegen eine Innenseite 54 des Schubladenkörpers 26 drückt und damit den Schubladenkörper 26 in senkrechter Richtung S nach oben vorspannt.

Weiterhin ist an der unteren Bewegungsführung 40 eine nur teilweise dargestellte Untertraverse 56 befestigt 58, die zur Aussteifung der Schublade 12 dient.

An der oberen Bewegungsführung 38 ist ein Führungselement 60 in der Form einer Führungsrolle 60 befestigt 62, die in die Führungskurve 32 eingreift und darin geführt wird.

Die Seitenwand 64 des Schubladenkörpers 26 ist als zweite Schutzwand 64 ausgebildet. Eine dritte Schutzwand 66 ist sowohl an der unteren Bewegungsführung 40 als auch an der oberen Bewegungsführung 38 gelagert 68, 70.

Die Führungsplatte 30 weist hinsichtlich der Führungskurve 32 eine Hinterschneidung 72 auf, so dass sich die Führungsrolle 60 frei in der Führungskurve 32 bewegen kann (vgl. Fig. 8) ohne in Kontakt mit der Schrankwand 20 zu kommen.

In Fig. 9 ist zu erkennen, dass die Führungskurve 32 einen ersten Abschnitt 74 aufweist, der ausschließlich horizontal verläuft. Dann geht die Führungskurve 32 über in einen Teil 76, der sowohl horizontal als auch vertikal, der also geneigt verläuft. Daran anschließend besteht ein Umkehrpunkt 78, der in einen abwärtsgeneigten Teil 80 übergeht, der eine Endlage 82 aufweist.

Die Schublade 12, in der beispielsweise eine entnehmbare Aufnahme 84 für Bioabfälle angeordnet sein kann, funktioniert nun wie folgt.

Im in den Fig. 1 und 3 gezeigten ersten Betriebsstellung der Schublade 12 mit vollständig eingezogenem Zustand des Schubladenkörpers 26 befindet sich der Schubladenkörper 26 auf einem vertikalen ersten Niveau V1, so dass der Schubladenkörper 26 mit der davor angeordneten Blende (nicht gezeigt) mit der Frontseite 18 des Spülenunterschranks 10 abschließt.

Der Schubladenkörper 26 befindet sich dabei vor dem Sifon 16, so dass dieser Platz optimal ausgenutzt wird. Die seitlichen Teile 28, 30, 38, 40 der Führung 24 liegen in ausreichendem Abstand seitlich von dem Sifon 16, so dass die Funktion des Sifons 16 nicht beeinträchtigt ist.

Im Rahmen des Ausziehens des Schubladenkörpers 26 aus dem Schülenunterschrank 10 wird der Läufer 34 in der Führungsschiene 28 horizontal verlagert. (An der Blende kann ein Griff oder eine Mulde angeordnet sein, um das Ausziehen des Schubladenkörpers 26 zu erleichtern.) Zugleich wird die an der oberen Bewegungsführung 38 angeordnete Führungsrolle 60 in der Führungskurve 32 geführt und zwar in dem ausschließlich horizontal verlaufenden Abschnitt 74. Dadurch wird der Schubladenkörper 26 soweit ausschließlich horizontal bewegt, bis so in Bezug auf die Blende 18 verlagert ist, dass eine mit einer horizontalen Auszugsbewegung gekoppelte Hubbewegung nicht zu einer Kollision mit dieser Blende 18 führt.

Anschließend wird durch weiteres Ausziehen des Schubladenkörpers 26 die Führungsrolle 60 in dem geneigt verlaufenden Abschnitt 76 der Führungskurve 32 geführt, wodurch ein Anheben des Schubladenkörpers 26 mittels der oberen Bewegungsführung 38 bei weiterem horizontalen Auszug erfolgt.

Am dem sehr kurzen Abschnitt des Umkehrpunkts 78 der Führungskurve 32 kann der Schubladenkörper 26 ausschließlich vertikal angehoben werden, wobei keine horizontale Bewegung erfolgt (vgl. Fig. 4 und 6).

Nach Überwindung des Umkehrpunktes 78 gelangt die Führungsrolle 60 in den nach unten geneigt verlaufenden Abschnitt 80 der Führungskurve 32, wodurch die Führungsrolle 60 bis zum Endlagenpunkt 82 gefördert durch die Schwerkraft des Schubladenkörpers 26 bewegt werden kann und dort zur Ruhe kommt, wobei der Schubladenkörper 26 wiederum geringfügig abgesenkt ist. Der Schubladenkörper 26 befindet sich nun auf dem vertikal zweiten Niveau V2, das ersichtlich gegenüber dem vertikal ersten Niveau V1 angehoben ist. Außerdem erfolgt durch den Abschnitt 80 eine horizontale Einzugsbewegung, so dass der Schubladenkörper 26 nun an der Blende 18 des Spülenunterschranks 10 bündig anliegt (vgl. Fig. 2, 5 und 7).

In dieser zweiten Betriebsstellung der Schublade 12 befinden sich der Schubladenkörper 26 mit der Aufnahme 84 für Bioabfälle in einer solchen Arbeitshöhe, dass solche Bioabfälle, die z.B. beim Putzen von Gemüse und dgl. in der Spüle 14 entstehen, leicht in die Aufnahme 84 überführt werden können. Andererseits könnte auch ein Arbeitsbrett (nicht gezeigt) auf der Aufnahme 84 abgelegt sein, so dass direkt vor der Spüle 14 eine Arbeitsfläche besteht.

Dadurch, dass es sich bei dem Endlagenpunkt 82 um den tiefsten Punkt des nach unten geneigten Abschnitts 80 der Führungskurve 32 handelt, ist diese Lage des Schubladenkörpers 26 gesichert gegen eine vertikale Verlagerung, so dass auch eine große Last auf dem Schubladenkörper 26 gehalten werden kann.

Falls andere Verwendungen für die Schublade 12 gewünscht sind, könnte diese auch so gestaltet und dimensioniert sein, dass sich ein bündiger Abschluss zwischen Arbeitsplatte 22 und Schubladenkörper 26 ergibt.

Um den Schubladenkörper 26 wiederum in den Spülenunterschrank 10 einzuschieben, muss der Schubladenkörper 26 zuerst etwas angehoben und von der Arbeitsplatte 22 weggezogen werden, wodurch die Führungsrolle 60 der Führungskurve 32 in dem Abschnitt 80 folgt, bis der Umkehrpunkt 78 erreicht ist. Dort sinkt der Schubladenkörper 26 schwerkraftbedingt, aber durch die Feder 52 gedämpft ab und gleitet dann mittels der in Abschnitt 76 der Führungskurve 32 geführten Führungsrolle 60 weiter auf das vertikale erste Niveau V1 hinab, wonach dann der Schubladenkörper 26 vollständig horizontal in den Spülenunterschrank 10 hineingeschoben werden kann (vgl. Fig. 1 und 3).

Somit kann eine Einzugsbewegung des Schubladenkörpers 26 am Anfang nicht erfolgen, sondern erst nach einem anfänglichen Absenken entlang dem Abschnitt des Umkehrpunktes 78 nach Erreichen des geneigt verlaufenden Abschnitts 76, in dem ein synchrones Absenken und Einziehen des Schubladenkörpers 26 erfolgt, und später in dem ausschließlich horizontal verlaufenden Abschnitt 74, in dem ausschließlich eine Einzugsbewegung möglich ist, ohne dass eine vertikale Verlagerung des Schubladenkörpers 26 erfolgen kann. Dadurch wird eine Kollision des Schubladenkörpers 26 mit der Blende 18 ausgeschlossen.

Beim Ausziehen und Heben bzw. Absenken des Schubladenkörpers 26 wird automatisch auch der dritte Wandschutz 66, der ebenfalls an der Parallelogrammführung 38, 40, 42, 44, 46, 48 an den Befestigungspunkten 68, 70 angekoppelt ist, verlagert, und zwar so, dass der zwischen dem ersten Wandschutz 37 und dem zweiten Wandschutz 64 entstehende Zwischenraum 86 überdeckt ist und dadurch auch die obere Bewegungsführung 38 und die untere Bewegungsführung 40 fast vollständig überdeckt sind (vgl. die Fig. 6 und 7; in Fig. 2 ist die dritte Schutzwand 66 auf der rechten Seite der Übersichtlichkeit halber weggelassen und auch in den Fig. 4 und 5). Dadurch besteht ein wirksamer Einklemmschutz für Körperteile, insbesondere Finger. Dabei ist erkennbar (vgl. Fig. 1, 7 und 8), dass die dritte Schutzwand 66 hinter der zweiten Schutzwand 64 geführt wird, die wiederum hinter der ersten Schutzwand 37 geführt wird, wodurch eine Kollision verhindert ist.

Durch die Blattfeder 52 erfolgt nicht nur eine Dämpfung der Bewegung des Schubladenkörpers 26, sondern es besteht auch eine Vorspannung des Schubladenkörpers 26 in vertikaler Richtung nach oben, so dass die Hubbewegung unterstützt wird. Anstelle dieser Blattfeder 52 könnte auch eine Gasdruckfeder verwendet werden, die die Hubbewegung noch weiter unterstützen würde. Allerdings sollte die Gasdruckfeder dann in der zweiten Betriebsstellung der Schublade 12 verriegelbar sein, damit der Schubladenkörper sich nicht selbstständig bis zu der Stellung bewegt, bei der die Führungsrolle 60 sich am bzw. oberhalb des Umkehrpunkts 78 befindet.

Bei allen Bewegungen der Schublade 12 können keine Abfälle aus der Aufnahme 84 austreten, weil der Schubladenkörper 26 über den gesamten Verlagerungsweg aufgrund der durch die obere Bewegungsführung 38, die untere Bewegungsführung 40 und die entsprechenden Lagerungspunkte 42, 46 sowie 44, 48 gebildeten Parallelogrammführung stets senkrecht aufrecht ausgerichtet bleibt.

Außerdem ist ersichtlich, dass der Raum unter der Schublade 12 vollständig über die Höhe H benutzbar bleibt, so dass dort weitere Schubladen, Auszugselemente oder einfach nur Stauraum angeordnet werden kann.

Aus der vorstehenden Darstellung ist deutlich geworden, dass mit der vorliegenden Erfindung eine Schublade 12 bereitgestellt wird, die in einfacher Art und Weise eine vertikale Verlagerung des Schubladenkörpers 26 ermöglicht. Diese Schublade 12 ist im Rahmen eines Spülenunterschranks 10 verwendbar, wobei sie vorzugsweise vor einem Sifon 14 anordenbar ist ohne dass der Stauraum H unter dem Sifon 14 verlorengeht. Außerdem ist die Schublade 12 so ausgebildet, dass ein Einklemmen von Körperteilen wirksam verhindert ist.

Soweit nichts anders angegeben ist, können sämtliche Merkmale der vorliegenden Erfindung frei miteinander kombiniert werden. Auch die in der Figurenbeschreibung beschriebenen Merkmale können, soweit nichts anderes angegeben ist, als Merkmale der Erfindung frei mit den übrigen Merkmalen kombiniert werden. Eine Beschränkung einzelner Merkmale des Ausführungsbeispiels auf die Kombination mit anderen Merkmalen des Ausführungsbeispiels ist dabei ausdrücklich nicht vorgesehen. Außerdem können gegenständliche Merkmale umformuliert auch als Verfahrensmerkmale Verwendung finden und Verfahrensmerkmale umformuliert als gegenständliche Merkmale. Eine solche Umformulierung ist somit automatisch mit offenbart.

### Bezugszeichenliste

- 10: erfindungsgemäßes Möbelstück, Spülenunterschrank
- 12: erfindungsgemäße Schublade
- 14: Spüle
- 16: Sifon
- 18: Blende des Spülenunterschranks 10
- 20: Schrankkörper
- 22: Arbeitsplatte
- 24: Führung
- 26: Schubladenkörper
- 28: Führungsschiene
- 30: Führungsplatte
- 32: Führungskurve, Rille
- 34: Läufer, Schlitten
- 36: Führungshalter
- 37: erste Schutzwand
- 38: obere Bewegungsführung
- 40: untere Bewegungsführung
- 42, 44: drehbewegliche Anordnung
- 46, 48: drehbewegliche Anordnung
- 50: Parallelogrammführung
- 52: vertikale Vorspannung des Schubladenkörpers 26, Blattfeder
- 54: Innenseite des Schubladenkörpers 26
- 56: Untertraverse
- 58: Befestigung
- 60: Führungselement, Führungsrolle
- 62: Befestigung
- 64: Seitenwand des Schubladenkörpers 26, zweite Schutzwand
- 66: dritte Schutzwand
- 68, 70: Lagerung
- 72: Hinterschneidung der Führungsplatte 30
- 74: erster Abschnitt der Führungskurve 32
- 76: Teil der Führungskurve 32, der sowohl horizontal als auch vertikal, also geneigt verläuft
- 78: Umkehrpunkt 78 der Führungskurve 32
- 80: abwärtsgeneigter Teil der Führungskurve 32
- 82: Endlage der Führungskurve 32
- 84: aus dem Schubladenkörper 26 entnehmbare Aufnahme für Bioabfälle
- H: horizontale Richtung
- R: Höhe des unter der Schublade 12 verfügbaren Stauraumes, unteres Niveau der Auszugsvorrichtung (28, 30, 34)
- S: senkrechte Richtung
- V1: vertikales erstes Niveau
- V2: vertikales zweites Niveau

## Patentansprüche

1. Schublade (12) mit einem Schubladenkörper (26), wobei die Schublade (12) eine Auszugsvorrichtung (28, 30, 34), die angepasst ist, den Schubladenkörper (26) in horizontaler Richtung (H) zu verlagern, und eine Hubvorrichtung (38) aufweist, die angepasst ist, den Schubladenkörper (26) in vertikaler Richtung (S) von einem vertikalen ersten Niveau (V1) auf ein vertikales zweites Niveau (V2) zu verlagern, wobei eine Führung (30, 38, 60) mit zumindest einem Schwenkelement (38) besteht, das den Schubladenkörper (26) vertikal verlagert, **dadurch gekennzeichnet, dass** die Führung eine Führungskurve (32) aufweist, in der ein Führungselement (60) geführt wird, wobei die Führungskurve (32) zumindest einen nur horizontal verlaufenden Abschnitt (74) und einen sich daran anschließenden geneigt verlaufenden Abschnitt (76) aufweist.

2. Schublade (12) nach Anspruch 1, **dadurch gekennzeichnet,**
**dass** die Führung (30, 38, 60) Teil der Auszugsvorrichtung (28, 30, 34) und der Hubvorrichtung (38) ist, so dass die Auszugs- und die Hubbewegung und/oder die Absenk- und die Einzugsbewegung des Schubladenkörpers (26) als gekoppelte Bewegungen ausführbar sind, und/oder
**dass** die Führung (30, 38, 60) die Auszugsvorrichtung (28, 30, 34) und die Hubvorrichtung (38) dahingehend zwangskoppelt, dass ausgehend von einer eingezogenen Ruhestellung des Schubladenkörpers (26) zuerst ein zumindest teilweiser Auszug des Schubladenkörpers (26) erfolgt, bevor dann anschließend an die Auszugsbewegung oder gleichzeitig mit einer weiteren Auszugsbewegung die vertikale Verlagerung erfolgt, und/oder dass ausgehend von einer angehoben Auszugsstellung des Schubladenkörpers (26) eine horizontale Einzugsbewegung des Schubladenkörpers (26) nur nach oder während einer vertikalen Absenkbewegung möglich ist und/oder
**dass** die Führung eine Kulissenführung (32, 60) aufweist, wobei bevorzugt das Schwenkelement (38) mit der Kulissenführung (32, 60) gekoppelt ist.

3. Schublade (12) nach Anspruch 1 oder 2, **dadurch gekennzeichnet, dass** eine Führungsschiene (28) besteht, an der ein Läufer (34) angeordnet ist, wobei die Führungsschiene (28) bevorzugt horizontal verläuft.

4. Schublade nach einem der vorherigen Ansprüche, **dadurch gekennzeichnet, dass** die Führungskurve (32) bevorzugt in Form einer Rinne (32) oder Nut ausgestaltet ist und/oder dass das Führungselement (60) als Führungsrolle (60) ausgestaltet ist.

5. Schublade (12) nach einem der vorherigen Ansprüche, **dadurch gekennzeichnet, dass** die Führung (30, 38, 60) eine Sicherungsstellung (82) aufweist, die eine vertikal ausgefahrene Stellung des Schubladenkörpers (26), bevorzugt den Schubladenkörper (26) auf dem vertikalen zweiten Niveau (V2) sichert.

6. Schublade (12) nach einem der vorherigen Ansprüche, **dadurch gekennzeichnet, dass** die Führung (30, 38, 60) einen Umkehrpunkt (78) aufweist, an dem eine Einzugbewegung des Schubladenkörpers (26) möglich ist, wobei diese Einzugsbewegung nicht auf dem vertikalen ersten Niveau (V1) erfolgt.

7. Schublade (12) nach einem der vorherigen Ansprüche, **dadurch gekennzeichnet, dass** der Schubladenkörper (26) in vertikal aufstrebender Richtung vorgespannt (52) gelagert ist, wobei für die Vorspannung bevorzugt ein Federelement, insbesondere eine Blattfeder (52) oder eine Gasdruckfeder, besteht.

8. Schublade (12) nach einem der vorherigen Ansprüche, **dadurch gekennzeichnet, dass** zumindest eine Schutzwand (37, 64, 66) besteht, die zumindest einen Teil (38) der Führung (30, 38, 60) seitlich überdeckt.

9. Schublade (12) nach Anspruch 8, **dadurch gekennzeichnet, dass** zumindest zwei gegeneinander beweglich angeordnete Schutzwände (37, 64, 66) bestehen, wobei bevorzugt drei Schutzwände (37, 64, 66) bestehen, wovon insbesondere eine erste Schutzwand (37) fest mit dem Läufer (34), eine zweite Schutzwand (64) fest mit dem Schubladenkörper (26) und eine dritte Schutzwand (66) mit der Führung (30, 38, 60) beweglich zwischen der ersten Schutzwand (37) und zweiten Schutzwand (64) verbunden ist.

10. Schublade (12) nach einem der vorherigen Ansprüche, **dadurch gekennzeichnet,**
**dass** der Schubladenkörper (26) manuell horizontal ausziehbar und vertikal verlagerbar ausgebildet ist und/oder
**dass** das vertikale erste Niveau (V1) tiefer liegt als das vertikale zweite Niveau (V2) und/oder
**dass** die Schublade (12) so ausgebildet ist, dass der Schubladenkörper (26) während des horizontalen bzw. vertikalen Verlagerns nicht unter ein unteres Niveau (R) der Auszugsvorrichtung (28, 30, 34) abgesenkt wird.

11. Schublade (12) nach einem der vorherigen Ansprüche, **dadurch gekennzeichnet, dass** der Schubladenkörper (26) an einer Parallelogrammführung (38, 40, 42, 44, 46, 48) angeordnet ist, die sicherstellt, dass der Schubladenkörper (26) in allen Betriebszuständen der Schublade (26) vertikal aufrecht ausgerichtet ist, wobei die Parallelogrammführung (38, 40, 42, 44, 46, 48) bevorzugt zwischen einem Führungshalter (36) und dem Schubladenkörper (26) verläuft, wobei der Führungshalter (36) insbesondere an der Führungsschiene (28) nach Anspruch 3 angeordnet ist.

12. Möbelstück (10) mit zumindest einer Schublade (12), **dadurch gekennzeichnet, dass** die Schublade (12) nach einem der vorherigen Ansprüche ausgebildet ist.

13. Möbelstück (10) nach Anspruch 12, **dadurch gekennzeichnet, dass** es sich um einen Schrank, eine Kommode, einen Tisch, einen Rollcontainer, einen Bürocontainer, einen Sekretär, ein Sidebord, eine Theke, ein Vertiko oder eine Vitrine handelt, wobei es sich bevorzugt um einen Spülenunterschrank (10) handelt.

14. Verfahren zum Öffnen einer Schublade (12) mit einem Schubladenkörper (26), wobei die Schublade (12) eine Auszugsvorrichtung (28, 30, 34), die angepasst ist, den Schubladenkörper (26) in horizontaler Richtung (H) zu verlagern, und eine Hubvorrichtung (38) aufweist, die angepasst ist, den Schubladenkörper (26) in vertikaler Richtung (S) von einem vertikalen ersten Niveau (V1) auf ein vertikales zweites Niveau (V2) zu verlagern, wobei eine Führung (30, 38, 60) mit zumindest einem Schwenkelement (38) verwendet wird, das den Schubladenkörper (26) vertikal verlagert, **dadurch gekennzeichnet, dass** die Führung eine Führungskurve (32) aufweist, in der ein Führungselement (60) geführt wird, wobei die Führungskurve (32) zumindest einen nur horizontal verlaufenden Abschnitt (74) und einen sich daran anschließenden geneigt verlaufenden Abschnitt (76) aufweist.

15. Verfahren nach Anspruch 14, **dadurch gekennzeichnet, dass** die Schublade nach einem der Ansprüche 1 bis 11 verwendet wird.

## Claims

1. A drawer (12) having a drawer body (26), the drawer having a pull-out device (28, 30, 34) adapted to displace the drawer body (26) in a horizontal direction (H), and having a lifting device (38) adapted to displace the drawer body (26) in a vertical direction (S) from a vertical first level (V1) to a vertical second level (V2), wherein there is a guide (30, 38, 60) having at least one pivot element (38) vertically displacing the drawer body (26), **characterized in that** the guide has a guide curve (32), in which a guide element (60) is guided, wherein the guide curve (32) has at least one section (74) only running horizontally and a thereto connected section (76) running in an inclined manner.

2. The drawer (12) according to Claim 1, **characterized in**
**that** the guide (30, 38, 60) is part of the pull-out device (28, 30, 34) and the lifting device (38), so that the pull-out and the lifting movement and/or the lowering and pull-in movementof the drawer body (26) can be carried out as a coupled movement, and/or
**that** the guide (30, 38, 60) force-couples the pull-out device (28, 30, 34) and thelifting device (38) to that effect that, starting from a retracted resting position of the drawer body (26), first the drawer body (26) is at least partially pulled out before the vertical displacement is carried out subsequently to the pull-out movement or simultaneously to a further pull-out movement, and/or, starting from a lifted pull-out position of the drawer body (26), a horizontal pull-in movement of the drawer body (26) is only possible after or during a vertical lowering movement, and/or
**that** the guide has a sliding block guide (32, 60), wherein the pivot element (38) preferably is coupled to the sliding block guide (32,60).

3. The drawer (12) according to Claim 1 or 2, **characterized in that** a guide rail (28)is provided, on which a carriage (34) is disposed, wherein the guide rail (28) preferably runs horizontally.

4. The drawer according to one of the preceding claims, **characterized in that** the guide curve (32) preferably is configured in the form of a trough (32) or groove,and/or that the guide element (60) is configured as a guide roller (60).

5. The drawer (12) according to one of the preceding claims, **characterized in that** the guide (30,38,60) has a safety position (82), which secures a vertically pulled-out position of the drawer body (26), preferably the drawer body (26), on the vertical second level (V2).

6. The drawer (12) according to one of the preceding claims, characterized in thatthe guide (30, 38, 60) has a reversal point (78), at which a pull-in movement of the drawer body (26) is possible, wherein this pull-in movement does not occuron the vertical first level (V1).

7. The drawer (12) according to one of the preceding claims, characterized inthat the drawer body (26) is mounted in a pretensioned manner in the vertically rising direction (52), wherein preferably a spring element, in particular a leaf spring (52) or a gas pressure spring, is provided for the pretensioning.

8. The drawer (12) according to one of the preceding claims, **characterized in that** at least one protective wall (37, 64, 66) is provided, which covers at least a portion (38) of the guide (30, 38, 60) at the side.

9. The drawer (12) according to Claim 8, **characterized in that** at least two protective walls (37, 64, 66) arranged relatively moveable to one another are provided, wherein preferably three protective walls (37, 64, 66) are provided, ofwhich in particular a first protective wall (37) is fixedly connected to the carriage (34), a second protective wall (64) is fixedly connected to the drawer body (26), and a third protective wall (66) is moveably connected to the guide (30,38,60) between the first protective wall (37) and the second protective wall (64).

10. The drawer (12) according to one of the preceding claims, **characterized in that** the drawer body (26) is configured so that it can be manually pulled out in a horizontal manner and is vertically displaceable, and/or that the vertical first level (V1) is lower than the vertical second level (V2), and/or
that the drawer (12) is configured in such a manner that the drawer body (26) during thehorizontal or vertical displacement is not lowered below a lower level (R) of the pull-out device (28, 30, 34).

11. The drawer (12) according to one of the preceding claims, **characterized in that** the drawer body (26) is situated at a parallelogram guide (38, 40, 42, 44, 46, 48), which ensures that the drawer body (26) in all operating positions of the drawer (26) is vertically aligned in the upright position, the parallelogram guide (38, 40, 42, 44, 46, 48) preferably running between a guide holder (36) and the drawer body (26), wherein the guide holder (36) is situated in particular at theguide rail (28) according to Claim 3.

12. A piece of furniture (10) having at least one drawer (12), **characterized in that** the drawer (12) is configured according to one of the preceding claims.

13. The piece of furniture (10) according to Claim 12,
**characterized in that** a cabinet, a chest of drawers, a table, a roll container, an office container, asecretary, a sideboard, a counter, a vertico or a showcase is concerned, wherein preferably it is a sink base cabinet (10).

14. A method for opening a drawer (12) having a drawer body (26), the drawer (12) having a pull-out device (28, 30, 34) adapted to displace the drawer body (26) in the horizontal direction (H), and having a lifting device (38) adapted to displace the drawer body (26) in the vertical direction (S) from a vertical first level (V1) onto a vertical second level (V2), wherein a guide (30,38,60) having at least one pivot element (38), which displaces the drawer body (26) vertically,is used, **characterized in that** the guide has a guide curve (32) in which a guideelement (60) is guided, wherein the guide curve (32) has at least one section (74) only running horizontally and a thereto connected section (76) running in an inclined manner.

15. The method according to Claim 14, **characterized in that** the drawer is used according to one of Claims 1 to 11.

## Revendications

1. Tiroir (12) avec un corps de tiroir (26), dans lequel le tiroir (12) présente un dispositif de sortie par extraction (28, 30, 34), qui est adapté pour déplacer le corps de tiroir (26) dans la direction horizontale (H), et un dispositif de levage (38), qui est adapté pour déplacer le corps de tiroir (26) dans la direction verticale (S) depuis un premier niveau vertical (V1) sur un deuxième niveau vertical (V2), dans lequel un guidage (30, 38, 60) existe avec au moins un élément de pivotement (38) qui déplace verticalement le corps de tiroir (26), **caractérisé en ce que** le guidage présente une came de guidage (32), dans laquelle un élément de guidage (60) est guidé, dans lequel la came de guidage (32) présente au moins une section s'étendant seulement horizontalement (74) et une section s'y raccordant, s'étendant de manière inclinée (76).

2. Tiroir (12) selon la revendication 1, **caractérisé en ce**
**que** le guidage (30, 38, 60) fait partie du dispositif de sortie par extraction (28, 30, 34) et du dispositif de levage (38) de sorte que le mouvement de sortie par extraction et le mouvement de levage et/ou le mouvement d'abaissement et le mouvement de rentrée du corps de tiroir (26) peuvent être exécutés en tant que mouvements couplés, et/ou
**que** le guidage (30, 38, 60) couple à force le dispositif de sortie par extraction (28, 30, 34) et le dispositif de levage (38) en ce qu'en partant d'une position de repos rentée du corps de tiroir (26), d'abord une sortie par extraction au moins partielle du corps de tiroir (26) a lieu avant qu'ensuite le déplacement vertical n'ait lieu dans la foulée du mouvement de sortie par extraction ou dans le même temps avec un autre mouvement de sortie par extraction, et/ou qu'en partant d'une position de sortie par extraction relevée du corps de tiroir (26), un mouvement de rentrée horizontal du corps de tiroir (26) n'est possible qu'après ou pendant un mouvement d'abaissement vertical, et/ou
**que** le guidage présente un guidage à coulisse (32, 60), dans lequel de manière préférée l'élément de pivotement (38) est couplé au guidage à coulisse (32, 60).

3. Tiroir (12) selon la revendication 1 ou 2, **caractérisé en ce qu'**un rail de guidage (28) existe, sur lequel est disposé un induit (34), dans lequel le rail de guidage (28) s'étend de manière préférée horizontalement.

4. Tiroir selon l'une quelconque des revendications précédentes, **caractérisé en ce que** la came de guidage (32) est configurée de manière préférée sous la forme d'une rigole (32) ou d'une rainure, et/ou que l'élément de guidage (60) est configuré en tant que galet de guidage (60).

5. Tiroir (12) selon l'une quelconque des revendications précédentes, **caractérisé en ce que** le guidage (30, 38, 60) présente une position de blocage (82), qui bloque une position sortie verticalement du corps de tiroir (26), de manière préférée le corps de tiroir (26) sur le deuxième niveau vertical (V2).

6. Tiroir (12) selon l'une quelconque des revendications précédentes, **caractérisé en ce que** le guidage (30, 38, 60) présente un point d'inversion (78), sur lequel un mouvement de rentrée du corps de tiroir (26) est possible, dans lequel ledit mouvement de rentrée n'a pas lieu sur le premier niveau vertical (V1).

7. Tiroir (12) selon l'une quelconque des revendications précédentes, **caractérisé en ce que** le corps de tiroir (26) est monté de manière précontrainte (52) dans une direction à tendance verticale, dans lequel de manière préférée un élément de ressort, en particulier un ressort à lames (52) ou un ressort pneumatique, existe pour la précontrainte.

8. Tiroir (12) selon l'une quelconque des revendications précédentes, **caractérisé en ce qu'**au moins une paroi de protection (37, 64, 66) existe, qui recouvre latéralement au moins une partie (38) du guidage (30, 38, 60).

9. Tiroir (12) selon la revendication 8, **caractérisé en ce qu'**au moins deux parois de protection (37, 64, 66) disposées de manière mobile l'un à l'encontre de l'autre existent, dans lequel de manière préférée trois parois de protection (37, 64, 66) existent, dont en particulier une première paroi de protection (37) est reliée de manière solidaire à l'induit (34), une deuxième paroi de protection (64) est reliée de manière solidaire au corps de tiroir (26) et une troisième paroi de protection (66) est reliée au guidage (30, 38, 60) de manière mobile entre la première paroi de protection (37) et la deuxième paroi de protection (64).

10. Tiroir (12) selon l'une quelconque des revendications précédentes, **caractérisé en ce que** le corps de tiroir (26) est réalisé de manière à pouvoir sortir horizontalement par extraction manuelle et de manière à pouvoir être déplacé verticalement, et/ou que le premier niveau vertical (V1) est situé plus bas que le deuxième niveau vertical (V2), et/ou
que le tiroir (12) est réalisé de telle sorte que le corps de tiroir (26) n'est pas abaissé sous un niveau inférieur (R) du dispositif de sortie par extraction (28, 30, 34) pendant le déplacement horizontal ou vertical.

11. Tiroir (12) selon l'une quelconque des revendications précédentes, **caractérisé en ce que** le corps de tiroir (26) est disposé sur un guidage en parallélogramme (38, 40, 42, 44, 46, 48) qui garantit que le corps de tiroir (26) est orienté verticalement debout dans tous les états de fonctionnement du tiroir (26), dans lequel le guidage en parallélogramme (38, 40, 42, 44, 46, 48) s'étend de manière préférée entre un système de maintien de guidage (36) et le corps de tiroir (26), dans lequel le système de maintien de guidage (36) est disposé en particulier sur le rail de guidage (28) selon la revendication 3.

12. Meuble (10) avec au moins un tiroir (12), **caractérisé en ce que** le tiroir (12) est réalisé selon l'une quelconque des revendications précédentes.

13. Meuble (10) selon la revendication 12, **caractérisé en ce qu'**il s'agit d'une armoire, d'une commode, d'une table, d'un conteneur roulant, d'un conteneur de bureau, d'un secrétaire, d'un buffet, d'un comptoir, d'un buffet parisien ou d'une vitrine, dans lequel il s'agit de manière préférée d'un élément bas sous évier (10).

14. Procédé d'ouverture d'un tiroir (12) avec un corps de tiroir (26), dans lequel le tiroir (12) présente un dispositif de sortie par extraction (28, 30, 34), qui est adapté pour déplacer le corps de tiroir (26) dans la direction horizontale (H), et un dispositif de levage (38), qui est adapté pour déplacer le corps de tiroir (26) dans la direction verticale (S) depuis un premier niveau vertical (V1) sur un deuxième niveau vertical (V2), dans lequel un guidage (30, 38, 60) est utilisé avec au moins un élément de pivotement (38) qui déplace verticalement le corps de tiroir (26), **caractérisé en ce que** le guidage présente une came de guidage (32) dans laquelle un élément de guidage (60) est guidé, dans lequel la came de guidage (32) présente au moins une section s'étendant seulement horizontalement (74) et une section s'y raccordant, s'étendant de manière inclinée (76).

15. Procédé selon la revendication 14, **caractérisé en ce que** le tiroir selon l'une quelconque des revendications 1 à 11 est utilisé.
